# FASCICULE DE BREVET EUROPEEN

(11) **EP 0 337 825 B1**
(45) Date de publication et mention de la délivrance du brevet: **18.11.1993**
(21) Numéro de dépôt: 89400632.9
(22) Date de dépôt: 07.03.1989
(51) Int. Cl.: H01P 1/203

(54) **Filtre coupe-bande hyperfréquence en technologie micro-bande**
Mikrowellensperrfilter in Mikrostreifenausführung
Microstrip fashion microwave rejection filter

(30) Priorité: 11.03.1988 FR 8803187
(43) Date de publication de la demande: 18.10.1989
(73) Titulaire: THOMSON-CSF, 75008 Paris (FR)
(72) Inventeur: Auffray, Daniel, F-92045 Paris la Défense (FR)
(74) Mandataire: Albert, Claude

(56) Documents cités:
- US-A- 4 004 257
- US-A- 4 467 296
- US-A- 4 468 644
- IEEE TRANSACTIONS ON MICROWAVE THEORY AND TECHNIQUES, vol. MTT-30, no. 9, septembre 1982, pages 1361-1367, IEEE, New York, US; I.C. HUNTER et al.: "Electronically tunable microwave bandstop filters"
- 1985 IEEE - MTT-S INTERNATIONAL MICROWAVE SYMPOSIUM DIGEST, 4-6 juin 1985, St. Louis, Missouri, pages 531-534, IEEE, New York, US; M. MEHDIZADEH et al.: "High speed varactor tuned notch filter"

## Description

La présente invention concerne un filtre coupe-bande hyperfréquence en technologie micro-bande.

Les filtres coupe-bande hyperfréquences accordables sont en particulier utilisés dans les récepteurs hyperfréquences à très large bande instantanée ayant généralement de nombreux signaux à traiter simultanément, typiquement les récepteurs de signaux radar.

Du fait de la très large bande instantanée, les signaux sont très souvent perturbés par la présence de signaux forts parasites qui saturent les chaînes de réception. La fonction d'un filtre coupe-bande est ainsi d'atténuer les signaux perturbants pour pouvoir analyser et identifier les signaux de plus faibles amplitudes.

Ces signaux perturbants n'ayant généralement ni une fréquence connue à l'avance ni une fréquence stable, il est nécessaire de prévoir un filtre coupe-bande qui soit accordable.

Jusqu'à présent, on utilisait à cet effet un filtre à YIG (Yttrium-Iron Garnet : grenat d'yttrium-fer) polarisé de manière appropriée pour l'accorder sur la fréquence à éliminer.

Cette technique, malgré ses performances intéressantes (taux de réjection élevé, faible largeur de bande atténuée), a l'inconvénient d'accroître les dimensions et la masse du circuit de façon importante, de présenter un temps de transition ("temps de ralliement") relativement long, de l'ordre de 10 à 20 ms, et de nécessiter un circuit de commande complexe.

Pour remédier au moins partiellement aux inconvénients précités, on a également proposé des filtres coupe-bande hyperfréquence accordables basés sur la structure dite à lignes couplées, c'est-à-dire comportant une ligne de transmission sous forme de microruban associée à au moins une cellule de filtrage comprenant un segment de microruban disposé parallèlement à la ligne de transmission et à distance de celle-ci.

Une telle structure de filtre est décrite plus précisément dans l'article de M. Mehdizadeh et al. "High speed varactor tuned notch filter" 1985 IEEE - MTT-S International Microwave Symposium Digest, 4-6 juin 1985, St. Louis, Missouri, pages 531-534. Dans cet article, il est décrit un filtre à lignes couplées où chaque segment de ligne est relié au potentiel de la masse aux deux extrémités, un varactor étant intercalé en série à une extrémité pour former un résonateur. En réglant la capacité du varactor, on obtient une résonance lorsque cette capacité est adaptée à la réactance inductive du segment de ligne. Cependant la plage d'accord obtenue est limitée et sa fréquence centrale n'est pas ajustable facilement.

L'invention a pour but de remédier à ces inconvénients.

Plus précisément, comme on le verra par la suite, l'invention permet de cumuler les avantages suivants :
- faibles pertes d'insertion hors bande réjectée,
- fonctionnement en large bande, compatible avec les performances des chaînes de réception actuelles (typiquement, largeur de bande de 2 à 18 GHz),
- plage d'accord en fréquence importante,
- réjection élevée à la fréquence d'accord,
- système d'accord sans consommation électrique,
- temps de ralliement très faible,
- dimensions très réduites, permettant une intégration aisée en micro- électronique.

De façon caractéristique de la présente invention, la liaison au potentiel de la masse est réalisée pour chaque cellule avec interposition d'un circuit résonnant LC accordable et l'autre extrémité du segment de ligne est en circuit ouvert.

Très avantageusement, l'élément capacitif du circuit résonnant LC accordable comprend un varactor dont l'anode est portée à un potentiel continu ajustable, de sorte que la commande de ce potentiel continu permette la variation de la fréquence centrale de réjection du filtre coupe-bande.

Plus précisément, l'invention a pour objet un filtre coupe-bande hyperfréquence tel que défini dans les revendications.

D'autres caractéristiques et avantages de la présente invention apparaîtront à la lecture de la description détaillée ci-dessous, faite en référence aux figures annexées sur lesquelles :
- la figure 1 montre la structure de base d'un filtre coupe-bande à lignes coupées de l'art antérieur, dont la fréquence d'accord, fixée par construction, n'est pas ajustable,
- la figure 2 est un diagramme atténuation/fréquence correspondant au filtre de la figure 1,
- la figure 3 est homologue de la figure 1, pour le filtre accordable selon la présente invention,
- la figure 4 est homologue de la figure 2, pour le filtre accordable selon la présente invention, les courbes d'atténuation ayant été représentées pour les deux fréquences extrêmes d'accord de ce filtre,
- la figure 5 représente, en perspective, une réalisation du filtre de la présente invention montrant la manière dont on peut l'intégrer avec les techniques de la micro-électronique,
- la figure 6 est la courbe de réponse en fonction de la fréquence, mesurée pour un exemple pratique de filtre réalisé selon les enseignements de la présente invention,
- la figure 7 est une vue agrandie de la bande de fréquences centrale de la figure 6, montrant les courbes de réponse obtenues pour diverses valeurs d'accord s'étendant à l'intérieur de la plage de réglage du filtre.

Sur la figure 1, on a représenté la structure, en elle-même connue, d'un filtre coupe-bande du type dit " à lignes couplées" réalisé en technologie microbande : un tel filtre comprend une ligne de transmission 1 sous forme d'un microruban reliant un générateur 2 de signaux hyperfréquences à une impédance de charge 3, et il est prévu au moins une cellule de filtrage (cinq, dans l'exemple illustré) formée d'un segment de microruban 4 disposé parallèlement à la ligne de transmission, et ayant une longueur électrique correspondant sensiblement à un quart de la longueur d'onde à la fréquence centrale de réjection que l'on veut donner au filtre. Chacun des segments 4 a l'une de ses extrêmités en circuit ouvert et l'autre reliée directement au potentiel de la masse.
L'atténuation procurée par un tel filtre est illustrée sur la figure 2, la fréquence centrale F0 étant déterminée par la longueur de chaque segment 4 et la largeur de bande réjectée dépendant du nombre de cellules et de l'impédance de ligne couplée de chacune d'entre elles.

Selon l'invention, on remplace, comme illustré figure 3, la liaison directe à la masse de l'une des extrémités de chaque segment par un circuit LC résonnant formé d'une inductance 5 en série avec une capacité ajustable 6, ce circuit constituant donc une charge pour la ligne couplée.
Très avantageusement, la capacité ajustable 6 est constituée d'un varactor dont la cathode est reliée à la masse et dont l'anode est reliée d'une part à l'une des bornes de l'inductance 5 et d'autre part à une source de potentiel continu négatif -V (les potentiels -V1, -V2, ... respectifs appliqués aux varactors des différentes cellules ne sont en fait pas tout à fait identiques, le calcul théorique montrant que, même en présence de composants présentant une dispersion nulle, il est nécessaire de calibrer préalablement les potentiels -V1, -V2, ... à des valeurs différentes (de quelques pourcents seulement, toutefois) pour accorder toutes les cellules sur la même fréquence centrale. La capacité du varactor étant fonction du potentiel continu appliqué à ses bornes, la fréquence d'accord du circuit résonnant LC variera avec la tension de commande du varactor. Le fonctionnement du filtre se trouvera alors modifié et son accord en fréquence dépendra essentiellement de la tension continue appliquée au varactor (bien entendu, pour un filtre à plusieurs cellules, on fait varier simultanément et de la même manière tous les potentiels -V1, -V2, ... pour conserver l'accord correct du filtre).
L'atténuation procurée par un tel filtre est illustrée sur la figure 4, où l'on voit que la courbe d'atténuation est similaire à celle de la figure 2, mais que sa fréquence centrale peut se déplacer entre une valeur F0min et une valeur F0max en fonction du potentiel appliqué à la cathode du varactor, la fréquence minimale étant obtenue pour la capacité maximale du varactor, correspondant elle-même au potentiel de commande le plus faible.
En outre, si l'on se souvient que la fréquence d'accord d'un circuit LC dont l'élément capacitif est un varactor varie de façon sensiblement logarithmique avec la tension appliquée, on conçoit que les circuits de commande de la fréquence d'accord du filtre deviendront particulièrement simples, notamment par rapport aux circuits d'accord utilisés actuellement pour les filtres accordables à YIG.
Par ailleurs, bien que l'on ait représenté un filtre à cinq cellules dont tous les circuits LC sont semblables, ce nombre de cinq cellules n'est en aucune façon limitatif, et dépend essentiellement de la sélectivité que l'on souhaite pour le filtre (en augmentant le nombre de cellules, on restreint la largeur de la bande réjectée), de la place dont on dispose sur le substrat pour intégrer les cellules, etc.

On a décrit figure 5 un exemple d'implantation des composants, qui montre la manière dont on peut sans difficulté réaliser le filtre de la présente invention avec les techniques d'intégration connues en micro-électronique.
Le filtre est par exemple réalisé sur un substrat diélectrique 7 d'alumine (permittivité relative de 9,8) de faible épaisseur, dont la face inférieure 8 est métallisée de manière à constituer à la fois le plan de masse et le support mécanique du circuit.
La ligne de transmission 1 est une ligne de transmission classique, d'impédance voisine de 50 Ω, comportant un microruban s'étendant entre un point d'entrée 9 et un point de sortie 10.
De part et d'autre de cette ligne 1, on a distribué cinq segments de microruban 4 formant une ligne couplée ; le filtre accordable a donc été réalisé avec cinq cellules mais, comme on vient de l'indiquer, ce nombre dépend largement des caractéristiques électriques finales que l'on souhaite obtenir. En regard de ces segments 4 sont prévus des étranglements 11,11 et 12,12 permettant, de manière connue, d'ajuster les impédances (en mode pair et en mode impair) de chacune des lignes couplées.

L'une des extrémités de chaque segment 4 est en circuit ouvert, tandis que l'autre extrémité est reliée par un fil de liaison 5 à la cathode d'un varactor 6, ce fil de liaison formant l'inductance 5 du schéma de la figure 3.
Le varactor 6 est de préférence un composant réalisé sous forme d'un micropavé reporté en surface ; la liaison de la cathode du varactor à la masse est réalisée au moyen d'un via métallisé 16 reliant la plage de circuit sur laquelle est soudé le micropavé au plan de masse 8 sous-jacent.
On applique le potentiel continu -V à l'anode du varactor par l'intermédiaire d'un filtre passe-bas comprenant un condensateur de découplage de forte capacité 13 et un fil de connexion 14 de longueur importante constituant une impédance de forte valeur, passant au-dessus d'une tranchée 15 délimitant les circuits hyperfréquences proprement dits et le substrat diélectrique d'alumine ; on rend ainsi le circuit de commande en tension des varactors totalement neutre dans le domaine des hyperfréquences.

En complément, on peut prévoir de rendre le filtre commutable en remplaçant le circuit résonnant série par un circuit résonnant parallèle et en jouant sur la polarité de la tension appliquée aux varactors.
Dans ce cas, on peut mettre avantageusement plusieurs filtres coupe-bande du même type en cascade, chacun étant accordable sur une plage de fréquences différente. Par une commutation sélective de l'un ou l'autre des filtres, on peut ainsi couvrir une plage de fréquences beaucoup plus large que celle d'un seul filtre, s'étendant typiquement sur plusieurs octaves.

### Exemple de réalisation

On a réalisé un filtre à cinq cellules avec l'implantation de la figure 5, destiné à opérer dans les conditions de fonctionnement suivantes :
- impédance caractéristique 50
- bande passante (hors fréquence réjectée) : 2 à 18 GHz,
- plage d'accord possible : 7 à 10 GHz,
- largeur de bande atténuée à - 25 dB : 300 MHz.

Un filtre répondant à ces conditions est obtenu en prenant les caractéristiques suivantes :
- cinq cellules,
- impédances ZOE en mode pair et ZOO en mode impair des lignes couplées (en ohms) de chaque cellule :

| n° de cellule | impédance ZOE (mode pair ) | impédance ZOO (mode impair) |
|---|---|---|
| 1 | 70,14 | 38,8 |
| 2 | 68,8 | 33,9 |
| 3 | 71,2 | 31,5 |
| 4 | 73,4 | 35,5 |
| 5 | 63,8 | 36,1 |

- capacité du varactor à -4V : C = 0,45 pF,
- rapport maximal de variation de capacité C0/C25 = 3,7,
- inductance du fil de connexion reliant le varactor à la ligne couplée : L = 0,73 nH .

Les performances du filtre ainsi réalisé sont données sur les figures 6 et 7, qui représentent toutes deux la réponse du filtre (figure 6 pour toute la largeur W de la bande de fonctionnement ; figure 7 dans la plage de variation du filtre). On constate que la fréquence du filtre peut varier, de façon sensiblement logarithmique en fonction de la tension appliquée au varactor, entre environ 6,5 et 9,8 GHz, avec une largeur de bande atténuée w de 240 MHz à -25 dB et une réjection maximale de l'ordre de -40 dB, valeurs sensiblement constantes quelle que soit la fréquence d'accord.

## Revendications

1. Filtre coupe-bande hyperfréquence en technologie micro-bande du type à lignes couplées, comportant une ligne de transmission sous forme de microruban (1) associée à au moins une cellule de filtrage comprenant un segment de microruban (4) disposé parallèlement à la ligne de transmission et à distance de celle-ci, ce segment de microruban étant relié, à une première de ses extrémités, au potentiel de masse avec interposition d'un élément capacitif variable, caractérisé en ce que la longueur électrique du segment de microruban correspond sensiblement à un quart de longueur d'onde de la fréquence centrale de réjection de la cellule de filtrage, en ce que l'autre extrémité du segment de microruban est en circuit ouvert et en ce qu'un élément inductif (5) réalisé sous forme d'un fil de liaison du segment de microruban (4) au varactor (6) est inséré en série avec l'élément capacitif variable (6) entre la masse et la première extrémité du segment pour former un circuit résonnant LC accordable.

2. Filtre selon la revendication 1, caractérisé en ce que l'élément capacitif du circuit résonnant LC accordable comprend un varactor (6) étant disposé sur le même substrat diélectrique (7) que ce segment de microruban, dont l'anode est portée à un potentiel continu (-V) ajustable, de sorte que la commande de ce potentiel continu permette la variation de la fréquence centrale de réjection du filtre coupe-bande.

3. Filtre selon la revendication 2, caractérisé en ce que le potentiel continu est appliqué à l'anode du varactor avec interposition d'un filtre passe-bas (13, 14).

4. Filtre selon l'une des revendications précédentes, caractérisé en ce qu'il comprend en outre des moyens de commutation pour mettre sélectivement en circuit ouvert ladite première extrémité de chaque segment de microruban (4) au lieu de la relier au potentiel de la masse.

5. Filtre coupe-bande hyperfréquence en technologie micro-bande, caractérisé en ce qu'il comprend une pluralité de filtres selon la revendication 4 montés en cascade, les moyens de commutation de chaque filtre étant commandés sélectivement de manière à ne commuter que le(s) filtre(s) élémentaire(s) dont la plage de variation de la fréquence de réjection contient la (les) fréquence(s) à éliminer.

## Claims

1. UHF notch filter in microstrip technology of the type with coupled lines, including a transmission line in microstrip (1) form associated with at least one filtering cell comprising a microstrip segment (4) arranged parallel to the transmission line and at a distance from the latter, this microstrip segment being linked, at a first one of its ends, to the earth potential with the interposition of a variable capacitive element, characterised in that the electrical length of the microstrip segment corresponds substantially to a quarter wavelength of the central rejection frequency of the filtering cell, in that the other end of the microstrip segment is open-circuited, and in that an inductive element (5) produced in the form of a wire for linking the microstrip segment (4) to the varactor (6) is inserted in series with the variable capacitive element (6) between the earth and the first end of the segment in order to form a tunable resonant LC circuit.

2. Filter according to Claim 1, characterised in that the capacitive element of the tunable resonant LC circuit comprises a varactor (6) being arranged on the same dielectric substrate (7) as this microstrip segment, whose anode is taken to an adjustable direct current potential (-V), so that the control of this direct current potential permits the central rejection frequency of the notch filter to be varied.

3. Filter according to Claim 2, characterised in that the direct current potential is applied to the anode of the varactor with the interposition of a low-pass filter (13, 14).

4. Filter according to one of the preceding claims, characterised in that it further comprises switching means in order selectively to open-circuit the said first end of each microstrip segment (4) instead of linking it to the earth potential.

5. UHF notch filter in microstrip technology, characterised in that it comprises a plurality of filters according to Claim 4 mounted in cascade, the switching means for each filter being controlled selectively in such a way as to switch only the elementary filter(s) whose range of variation of the rejection frequency contains the frequency or frequencies to be eliminated.

## Patentansprüche

1. Höchstfrequenz-Kerbfilter in Mikrostreifenleiter-Technologie des Typs mit gekoppelten Leitungen, mit einer Übertragungsleitung in Form eines Mikrostreifens (1), der wenigstens mit einer Filterungszelle verbunden ist, die ein Mikrostreifensegment (4) aufweist, das parallel zur Übertragungsleitung und in einem Abstand von dieser angeordnet ist, wobei dieses Mikrostreifensegment mit einem ersten seiner Enden über ein variables kapazitives Element mit Massepotential verbunden ist, dadurch gekennzeichnet, daß die elektrische Länge des Mikrostreifensegmentes im wesentlichem einem Viertel der Wellenlänge der mittleren Sperrfrequenz der Filterungszelle entspricht, daß das andere Ende des Mikrostreifensegmentes ein offener Kreis ist und daß zwischen Masse und das erste Ende des Segmentes ein induktives Element (5), das in Form eines Drahtes zur Verbindung des Mikrostreifensegmentes (4) mit der Varaktordiode (6) verwirklicht ist, mit dem variablen kapazitiven Element (6) in Reihe geschaltet ist, um einen abstimmbaren LC-Resonanzkreis zu bilden.

2. Filter gemäß Anspruch 1, dadurch gekennzeichnet, daß das kapazitive Element des abstimmbaren LC-Resonanzkreises eine Varaktordiode (6) enthält, die auf demselben dielektrischen Substrat (7) wie das Mikrostreifensegment angeordnet ist und deren Anode auf einem einstellbaren Gleichstrompotential (-V) gehalten wird, derart, daß die Steuerung dieses Gleichstrompotentials die Veränderung der mittleren Sperrfrequenz des Kerbfilters gestattet.

3. Filter gemäß Anspruch 2, dadurch gekennzeichnet, daß das Gleichstrompotential an die Anode der Varaktordiode über ein Tiefpaßfilter (13, 14) angelegt wird.

4. Filter gemäß einem der vorangehenden Ansprüche, dadurch gekennzeichnet, daß es außerdem Umschaltmittel enthält, um das erste Ende eines jeden Mikrostreifensegmentes (4) wahlweise, anstatt es mit Massepotential zu verbinden, zu einem offenen Kreis zu machen.

5. Höchstfrequenz-Kerbfilter in Mikrostreifenleiter-Technologie, dadurch gekennzeichnet, daß es mehrere in Kaskade geschaltete Filter gemäß Anspruch 4 enthält, wobei die Umschaltmittel eines jeden Filters wahlweise so gesteuert werden, daß nur dasjenige/diejenigen Elementarfilter umgeschaltet wird/werden, dessen/deren Sperrfrequenz-Veränderungsbereich die zu beseitigende(n) Frequenz(en) enthält.
